# FASCICULE DE BREVET EUROPEEN

(11) **EP 4 212 687 B1**
(45) Date de publication et mention de la délivrance du brevet: **30.07.2025**
(21) Numéro de dépôt: 23152228.5
(22) Date de dépôt: 18.01.2023
(51) Int. Cl.: E04H 4/14, E04H 4/10

(54) **SUPPORT DESTINÉ À L'ACCROCHAGE D'UNE MEMBRANE D'ÉTANCHÉITÉ D'UN BASSIN**
HALTER ZUM BEFESTIGEN EINER DICHTUNGSMEMBRAN EINES BECKENS
SUPPORT FOR FIXING A SEALING MEMBRANE OF A BASIN

(30) Priorité: 18.01.2022 FR 2200421; 29.04.2022 FR 2204113
(43) Date de publication de la demande: 19.07.2023
(73) Titulaire: ABP - AQUILINA BOUVIER POOL, 26140 ALBON (FR)
(72) Inventeur: Aquilina, Yann, 13360 Roquevaire (FR)
(74) Mandataire: INNOV-GROUP

(56) Documents cités:
- DE-U1- 20 017 839
- GB-A- 2 051 572
- US-A- 2 755 484

## Description

### DOMAINE TECHNIQUE

Le domaine technique de l'invention concerne les équipements pour la fabrication d'une piscine.

### ART ANTERIEUR

Dans les piscines équipées d'une membrane d'étanchéité, ou liner, il est fréquent de recourir à un support d'accroche, usuellement désigné par le terme "rail". Le support d'accroche est fixé sur les parois verticales de la piscine. Le support d'accroche forme une gorge ouverte sur l'intérieur de la piscine. Une bordure du liner est insérée à l'intérieur de la gorge du support d'accroche. Généralement, la bordure du liner comporte une surépaisseur, et la forme du rail présente une géométrie anti-retour, approchant par exemple la forme d'un crochet, pour accrocher la bordure du liner une fois que cette dernière a été insérée dans la gorge.

Des supports ont été décrits dans DE20017839 pour des piscines de type hors sol, ou, destinés à des piscines maçonnées, dans US2755484 ou GB2051572.

L'inventeur a constaté qu'un tel support d'accroche peut être fragile. Au cours du transport ou au cours des opérations de montage, il peut être déformé, ou cassé, par exemple sous l'effet d'un écrasement par une personne ou par un objet lourd. De plus, lors de certaines opérations préalables à l'installation du liner, des poussières ou autres débris peuvent s'accumuler dans le rail. Il peut notamment s'agir de projection ou de coulure de colle ou d'enduit, qui sèchent à l'intérieur du rail, et deviennent difficiles à retirer.

L'invention décrite ci-après propose un support, en forme de rail, plus robuste et présentant les avantages décrits par la suite.

### EXPOSE DE L'INVENTION

Un premier objet de l'invention est un support selon la revendication 1, destiné à maintenir une bordure d'une membrane d'étanchéité d'un bassin, comportant :
- une paroi transversale formant un fond ;
- une première paroi latérale, s'étendant à partir du fond, vers une première extrémité;
- une deuxième paroi latérale, opposée à la première paroi latérale, et s'étendant à partir du fond, vers une deuxième extrémité;

le support étant configuré de façon qu'une gorge s'étend entre le fond, la première paroi latérale et la deuxième paroi latérale ;
le support étant caractérisé en ce qu'il comporte un volet, le volet étant configuré pour passer :
   - d'une configuration fermée, selon laquelle le volet est relié à la première paroi latérale et à la deuxième paroi latérale, le volet s'étendant face au fond, pour fermer la gorge ;
   - à une configuration ouverte, selon laquelle le volet est retiré de la première paroi et/ou de la deuxième paroi, de façon à ouvrir la gorge ;
de telle sorte que dans la configuration ouverte, la bordure de la membrane d'étanchéité peut être introduite dans la gorge, à travers l'ouverture résultant du retrait du volet.

De préférence, le support est tel que la première paroi latérale et/ou la deuxième paroi latérale comporte un ergot, s'avançant vers la paroi latérale opposée, pour réduire une section transversale de la gorge, l'ergot étant destiné à retenir la membrane d'étanchéité à l'intérieur de la gorge.

Selon une possibilité, dans la configuration fermée, le volet forme un opercule s'étendant de la première extrémité jusqu'à la deuxième extrémité.

Selon une possibilité, le volet comporte une face adhésive, disposée au contact de la première extrémité et de la deuxième extrémité, le support étant tel que le volet est configuré pour être retiré de la première extrémité et de la deuxième extrémité.

Le volet peut être relié à la première paroi latérale et/ou à la deuxième paroi latérale par une liaison pouvant être rompue par une pression exercée par un utilisateur. De préférence, la pression est exercée manuellement par l'utilisateur, avantageusement sans outillage spécifique. Selon un mode de réalisation, dans la configuration ouverte :
- le volet est relié à une paroi de maintien, choisie parmi la première paroi latérale ou la deuxième paroi latérale;
- le volet est libre en rotation autour de la paroi de maintien.

Avantageusement, le volet comporte une protubérance, la protubérance étant telle que dans la configuration fermée, la protubérance s'étend vers le fond, en s'appuyant sur la première ou la deuxième paroi latérale. Dans la configuration fermée, la protubérance peut venir en appui sur l'ergot.

Selon un mode de réalisation, le volet s'étend entre la première extrémité et la deuxième extrémité, le volet comportant une patte, s'étendant à partir d'une desdites extrémités, en s'éloignant de la gorge, la patte étant destinée à faciliter une préhension du volet ou une disposition du volet sur une paroi verticale du bassin.

La patte peut s'étendre, à partir de la première extrémité ou de la deuxième extrémité, perpendiculairement à la paroi latérale délimitée par ladite extrémité.

Selon un mode de réalisation, le support comporte une portion d'appui prolongeant la première ou la deuxième paroi latérale, de façon que le fond est disposé entre la portion d'appui et l'extrémité de ladite portion latérale.

Selon un mode de réalisation, le support comporte une portion d'appui s'étendant, à partir de la première ou de la deuxième paroi latérale, perpendiculairement à ladite paroi latérale.

Selon une possibilité, le volet comporte une cale, la cale étant telle que lorsque le volet est dans la configuration fermée, la cale s'étendant, à partir du volet, vers le fond, à une distance non nulle de l'ergot, la cale étant agencée pour caler la membrane à l'intérieur de la gorge après introduction de la membrane d'étanchéité dans la gorge.

Un deuxième objet de l'invention est un procédé selon la revendication 13 de disposition d'une membrane d'étanchéité dans un bassin, le procédé comportant les étapes suivantes :
a) disposition d'un support selon le premier objet de l'invention , le long d'une paroi verticale du bassin, de façon que la gorge du support s'étende horizontalement ;
b) manipulation du volet, de façon à passer de la configuration fermée à la configuration ouverte ;
c) suite aux étapes a) et b) introduction d'une bordure de la membrane d'étanchéité dans la gorge.

L'étape b) peut être mise en œuvre avant ou après l'étape a).

Selon une possibilité, le volet comporte une cale, telle que précédemment décrite. Le procédé peut comporter :
d) suite à l'introduction de la bordure de la membrane d'étanchéité dans la gorge, manipulation du volet, de façon à passer de la configuration ouverte à la configuration fermée, la cale appuyant sur la membrane d'étanchéité lorsque le volet est en configuration fermée.

L'invention sera mieux comprise à la lecture de l'exposé des exemples de réalisation présentés, dans la suite de la description, en lien avec les figures listées ci-dessous.

### FIGURES

La figure 1 représente un support destiné à l'accrochage d'une membrane d'étanchéité selon l'art antérieur.
Les figures 2A à 2H illustrent un premier mode de réalisation d'un support selon l'invention. Sur la figure 2A et la figure 2C, le support est représenté alors que le volet est dans la configuration fermée. Sur la figure 2B et la figure 2D, le support est représenté alors que le volet est dans une configuration ouverte. Sur la figure 2E et la figure 2F, le support est représenté dans une autre configuration ouverte. La figure 2G et la figure 2H montrent une introduction d'une bordure d'une membrane dans la gorge formée par le support.
Les figures 3A à 3D illustrent un deuxième mode de réalisation d'un support selon l'invention. Sur la figure 3A et la figure 3B, le support est représenté alors que le volet est dans la configuration fermée. Sur la figure 3C et la figure 3D, le support est représenté alors que le volet est dans une configuration ouverte
La figure 4 représente un mode de réalisation selon lequel le support comporte une portion d'appui s'étendant à partir d'une paroi latérale, perpendiculairement à cette dernière.
Les figures 5A à 5C représentent des exemples d'application d'un support, selon l'invention, contre une paroi verticale d'un bassin.
Les figures 6A à 6C décrivent un mode de réalisation selon lequel le volet comporte une cale destinée à s'appuyer sur la membrane après l'insertion de la membrane dans le support.
Les figures 7A à 7C montrent une variante du mode de réalisation décrit sur les figures 6A à 6C.

### EXPOSE DE MODES DE REALISATION PARTICULIERS

On a représenté, sur la figure 1, un exemple de support 1_{AA} selon l'art antérieur. Un bassin, par exemple une piscine, comporte une paroi verticale 2. La paroi verticale s'étend, verticalement, à partir d'une margelle 4. Le bassin est équipé d'une membrane d'étanchéité 3, usuellement désignée par le terme "liner". Comme expliqué en lien avec l'art antérieur, une bordure de la membrane d'étanchéité est accrochée à un support 1_{AA}, formant une gorge 13_{AA} s'étendant horizontalement, à proximité de la margelle. La gorge 13_{AA} s'étend généralement à une distance comprise entre 0 cm et 10 cm ou 20 cm de la margelle.

Le support 1_{AA} est usuellement désigné par le terme "rail", ou par le terme anglosaxon "hung". Une bordure du liner 3 est engagée dans le support 1_{AA}. La bordure présente généralement une forme adaptée de façon que lorsqu'elle est engagée dans la gorge 13, elle reste coincée dans la gorge. Le bordure du liner peut par exemple présenter une surépaisseur. Elle est comprimée pour être introduite dans la gorge. Après qu'elle a été introduite dans la gorge 13, la bordure reprend sa forme initiale et reste bloquée dans la gorge.

Cependant, comme évoqué dans l'art antérieur, un tel support 1_{AA} peut être facilement endommagé, par exemple par écrasement, lorsqu'un utilisateur marche dessus ou lorsqu'il est placé sous une masse importante, par exemple durant le transport. Sous l'effet de l'écrasement, la gorge se referme. Le support devient ainsi fragilisé ou inutilisable. Le support peut également être affecté par des projections d'éléments liquides par exemple du béton ou de la colle, susceptibles de durcir à l'intérieur de la gorge. Cela gêne l'introduction de la membrane d'étanchéité à l'intérieur de la gorge.

Les figures 2A à 2H représentent un premier mode de réalisation d'un support 1 destiné à maintenir une bordure d'une membrane d'étanchéité. Le support 1 comporte :
- une paroi transversale formant un fond 10.
- une première paroi latérale 11, s'étendant à partir du fond 10 vers une première extrémité 21;
- une deuxième paroi latérale 12, opposée à la première paroi latérale 11, et s'étendant à partir du fond 10, vers une deuxième extrémité 22.

La paroi transversale est parallèle à un axe transversal Z. Lorsque le support est fixé sur la paroi verticale 2 d'un bassin, l'axe transversal est de vertical. Les parois latérales s'étendent parallèlement à un axe latéral X, sécant de l'axe transversal Z. L'axe latéral X est de perpendiculaire de l'axe transversal Z. La bordure supérieure de la paroi verticale s'étend selon un plan horizontal défini par l'axe latéral X et un axe longitudinal Y.

La paroi transversale 10, la première paroi latérale 11 et la deuxième paroi latérale 12 forment une gorge 13, destinée recevoir une bordure d'une membrane d'étanchéité 3, comme précédemment décrit. Lors de l'utilisation du support 1, la gorge 13 est ouverte, de façon à permettre l'insertion de la bordure de la membrane d'étanchéité 3.

Quel que soit le mode de réalisation, l'écartement entre la première paroi latérale 11 et la deuxième paroi latérale 12, selon l'axe transversal Z, est de préférence compris entre 5 mm et 10 mm, voire 15 mm ou 20 mm. Dans l'exemple représenté, l'écartement est de l'ordre de 6 mm.

Un aspect important de l'invention est que préalablement à l'introduction de la bordure de la membrane 3 dans la gorge 13, cette dernière est refermée par un volet 20 amovible. Le volet 20 s'étend entre la première paroi latérale 11 et la deuxième paroi latérale 12. Dans l'exemple décrit sur les figures 2A à 2H, le volet 20 s'étend entre la première extrémité 21 et la deuxième extrémité 22.

Le volet 20 est configuré pour fermer la gorge 13 durant le transport ou la manutention du support 1, et pour être ouvert, voire retiré, de façon à permettre l'insertion de la bordure de la membrane 3 dans la gorge 13. Les figures 2A et 2B représentent le support 1, le volet de fermeture 20 étant respectivement selon la configuration fermée et ouverte. Dans la configuration fermée, le volet 20 est relié à la première extrémité 21 et à la deuxième extrémité 22. La liaison entre le volet 20 et la deuxième extrémité 22 est configurée pour être aisément rompue, en particulier manuellement, sans nécessiter d'outillage spécifique. Ainsi, suite à une rupture de la liaison entre le volet 20 et la deuxième extrémité 22, le volet est libre en rotation autour de la première extrémité 21. Cela permet d'engager la membrane dans la gorge 13.

Après que la bordure a été introduite dans la gorge, la liaison entre le volet et la première extrémité 21 peut être rompue, de préférence manuellement, par exemple en effectuant plusieurs rotations successives en sens opposés : cela permet une usure, puis une rupture, par écrouissage, de la liaison entre le volet et l'extrémité 21.

La gorge 13 peut comporter un ergot 14, par exemple en forme de crochet, de façon à faciliter le maintien de la membrane 3 après que la bordure de ladite membrane a été insérée dans la gorge 13. L'ergot 14 est une portion élargie d'une paroi latérale, en l'occurrence la deuxième paroi latérale 12, formant un ergot 14. L'ergot 14 s'étend vers la paroi latérale opposée. L'ergot 14 permet de restreindre, localement, la section de la gorge, parallèlement à l'axe transversal Z. Cela forme un moyen d'étranglement de la bordure de la membrane d'étanchéité 3 à l'intérieur de la gorge 13. Cela améliore le maintien de bordure de la membrane à l'intérieur de la gorge 13. De préférence, l'ergot présente une géométrie « anti-retour », s'opposant à un retrait de la membrane d'étanchéité de la gorge.

Dans le mode de réalisation représenté sur les figures 2A à 2H, le volet comporte une patte 23, s'étendant au-delà de la deuxième extrémité 22. Cela facilite la rupture de la liaison entre le volet 20 et la deuxième extrémité 22. Ainsi, selon ce mode de réalisation, le volet 20 s'étend, face au fond 10, entre la première extrémité 21 et la deuxième extrémité 22, mais également au-delà de la deuxième extrémité 22. La partie du volet s'étendant au-delà de l'extrémité 22, en s'éloignant de la gorge 13, forme la patte 23 facilitant la manipulation du volet. Selon ce mode de réalisation, suite à l'ouverture, le volet est mobile en rotation autour de la première extrémité 21.

Avantageusement, la patte 23 s'étend perpendiculairement à la paroi latérale 22. L'angle droit θ entre la patte 23 forme une butée lorsque le support est disposé sur la paroi verticale 2. Le support est alors glissé le long d'une bordure supérieure de la paroi verticale, jusqu'à ce que la patte 23 bloque la translation du support parallèlement à l'axe latéral X. Sur la figure 2A, la paroi verticale 2 a été représentée par des pointillés.

La liaison entre le volet 20 et la première extrémité 21 autorise la rotation du volet autour de cette dernière. La première paroi latérale 11 forme ainsi une paroi de maintien, car elle maintient le volet suite à son ouverture, en permettant une rotation du volet autour de la première extrémité 21.

Les figures 2C et 2D sont des vues tridimensionnelles représentant le support 1 dans les configurations respectivement ouvertes et fermées.

Dans la configuration fermée, le volet 20 permet une rigidification du support 1. Il forme une entretoise entre la première paroi latérale 11 et la deuxième paroi latérale 12, de façon à maintenir constant l'écartement entre lesdites parois, en particulier au niveau de la première extrémité 21 et de la deuxième extrémité 22. Il assure ainsi une fonction anti-écrasement.

Dans la configuration fermée, le volet 20 évite également une entrée d'éléments indésirables, par exemple des débris ou des poussières, à l'intérieur de la gorge, préalablement à l'ouverture de cette dernière.

Afin que l'effet anti-écrasement soit optimisé, le volet est avantageusement formé d'un matériau rigide. Il peut s'agir d'un matériau plastique rigide, ou d'un métal, ou de bois. De préférence, il s'agit d'un métal, par exemple de l'aluminium.

Avantageusement, le volet comporte une protubérance 24 s'étendant, à partir du volet, vers le fond 10 de la gorge 13. La protubérance 24 est destinée à s'appuyer sur une des parois latérales s'étendant à partir du fond 10. Dans l'exemple des figures 2A à 2H, la protubérance 24 prend appui sur la deuxième paroi latérale 12, par l'intermédiaire l'ergot 14 ménagé sur la deuxième paroi 12. La forme de la protubérance 24 est avantageusement agencée de façon complémentaire à la forme de la deuxième paroi 12, de façon à faciliter le contact entre le volet 20 et la deuxième paroi latérale 12. La protubérance 24 s'appuie contre l'ergot 14 ménagé au niveau de la deuxième paroi latérale 12. La protubérance 24 améliore la fonction anti-écrasement du volet.

Les figures 2E et 2F représentent le support dans une autre configuration ouverte. Selon cette configuration, le volet est entièrement ouvert, dans le sens où il s'étend au-delà de la première paroi latérale 11, cette dernière maintenant le volet. La gorge 13 est alors entièrement ouverte. Le volet s'étend, par rapport à la position fermée, selon un angle d'ouverture β supérieur à 90°, et de préférence supérieur à 100° ou à 110°. Lorsque le support 1 est disposé sur la paroi verticale 2 du bassin, comme représenté sur les figures 5A à 5C, une telle configuration permet d'éviter que de la colle, permettant une fixation de la margelle, tombe dans le bassin. Le volet 20 forme alors un volet de protection vis-à-vis de projections résultant d'opérations effectuées en dessus du support.

Les figures 2G et 2H représentent une insertion d'une membrane d'étanchéité 3, et plus précisément de la bordure d'une telle membrane, à l'intérieur de la gorge 13 délimitée par le support 1. Lors de l'insertion de la membrane 3, le volet 20 est préférentiellement désolidarisé du support 1. La bordure de la membrane d'étanchéité 3 peut avoir une forme facilitant une accroche contre l'ergot 14. La bordure de la membrane peut avoir une forme complémentaire de celle de l'ergot 14, ce qui permet de coincer la membrane à l'intérieur de la gorge 13.

Les figures 3A et 3B représentent un deuxième mode de réalisation, dans lequel le volet 20 forme un opercule s'étendant de la première paroi 11 jusqu'à la deuxième paroi 12. Le volet 20 est relié à la première paroi 11 et à la deuxième paroi 12 par une liaison pouvant être rompue. La liaison peut être rompue par une pression manuelle exercée sur le volet. Les figures 3A et 3B représentent respectivement le volet selon la configuration fermée. Les figures 3C et 3D représentent le volet selon la configuration ouverte. La figure 3A et la figure 3C comportent des dimensions exprimées en mm (millimètres).

Selon une variante, le volet forme un opercule reliant la première extrémité 21 à la deuxième extrémité 22.

Quel que soit le mode de réalisation, la liaison entre le volet et une paroi latérale, qu'il s'agisse de la première paroi ou de la deuxième paroi, peut être réalisée au moyen d'un adhésif, ou par une fine épaisseur de colle ou de matériau durci. Lorsque le volet s'étend entre la première extrémité 21 et la deuxième extrémité 22, il peut comporter une face adhésive, cette dernière étant appliquée sur les deux extrémités.

Lorsque le matériau formant le support 1 est en plastique, tout ou partie du support peut être réalisé par extrusion ou moulage. Lorsque le support 1 est en métal, par exemple en aluminium, le support peut être obtenu par filage.

Quel que soit le mode de réalisation, le support 1 comporte avantageusement une portion d'appui 15, configurée pour faciliter la mise en place du support 1 sur une paroi verticale d'un bassin. La portion d'appui 15 est destinée à s'appuyer sur une surface plane, de préférence horizontale ou verticale. Dans les modes de réalisation décrits en lien avec les figures 2A à 2H et 3A à 3D, la portion d'appui 15 prolonge la deuxième paroi latérale 12, selon une distance de quelques cm, par exemple entre 3 et 10 cm. La portion d'appui 15 est parallèle à la paroi latérale qu'elle prolonge. Elle est perpendiculaire au fond 10. La portion d'appui 15 est disposée de façon que le fond 10 s'étend entre l'extrémité de la paroi latérale qu'elle prolonge (en l'occurrence la deuxième extrémité 22 dans l'exemple représenté) et ladite portion d'appui.

Dans les exemples décrits sur les figures 2A à 2H et 3A à 3D, la portion d'appui 15 est destinée à s'appuyer sur une bordure supérieure de la paroi verticale 2 du bassin. Une encoche 16 permet de repérer des points de perçages de la portion d'appui, de façon à fixer cette dernière par un moyen de fixation mécanique, par exemple une vis. De façon alternative, la portion d'appui peut être adhésive.

Selon une variante, la portion d'appui 15 peut s'étendre, à partir d'une paroi latérale, parallèlement à l'axe transversal Z. Une telle variante est représentée sur la figure 4. La portion d'appui 15 s'étend alors perpendiculairement à la paroi latérale à laquelle elle est reliée. Selon cette variante, la portion d'appui est destinée à être appliquée contre la paroi verticale du bassin.

Quel que soit le mode de réalisation, le support s'étend, parallèlement à un axe longitudinal Y, selon une longueur de préférence supérieure à 30 cm, et pouvant être supérieure à 1 m voire à quelques mètres. La longueur peut être comprise entre 1m et 4m. L'axe longitudinal Y est perpendiculaire à l'axe transversal Z et à l'axe latéral X.

La figure 5A montre un exemple de montage d'un support selon l'invention. Le support est disposé sur une bordure supérieure d'une paroi verticale 2 d'un bassin. La patte 23 peut alors former une butée, bloquant une translation du support parallèlement à l'axe latéral X. Le support 1 est fixé à la paroi verticale 2 puis recouvert d'une couche de colle 5, cette dernière permettant le collage de la margelle 4 en surplomb de la paroi verticale 2. Lors de l'application de la colle, le volet peut être « entièrement ouvert », comme représenté sur les figures 2E et 2F, formant ainsi un volet de protection. Après que le support 1 a été monté sur la paroi verticale 2, le volet 20 peut être ouvert. L'ouverture peut également être réalisée avant le montage. Le support 1 est fixé sur la paroi verticale 2 de façon que l'axe transversal Z soit vertical et l'axe longitudinal Y soit horizontal. Ainsi, la gorge 13 s'étend horizontalement, le long de la paroi verticale.

Sur la figure 5B et la figure 5C, on a représenté un mode de réalisation selon lequel la paroi verticale est recouverte d'un enduit postérieurement à la fixation du support 1. Selon ce mode de réalisation, le support 1 est fixé sur la paroi verticale 2 tandis que la patte 23 est avancée par rapport à ladite paroi. Suite à la fixation du support, l'espace entre la paroi verticale 2 et la patte 23 peut être comblé par un enduit 6. Le volet, et plus précisément la patte 23, perpendiculaire à l'axe latéral X, forme ainsi un repère indiquant l'épaisseur d'enduit à appliquer.

Sur les figures 6A, 6B et 6C, on a représenté un mode de réalisation selon lequel le volet 20 comporte, outre la protubérance 24, une cale 25. Sur les figures 6A et 6B, le volet est respectivement dans les configurations ouverte et fermée.

Lorsque le volet est dans la configuration fermée, la cale 25 s'étend vers le fond 10 de la gorge, à une distance non nulle de l'ergot 14 : ainsi, dans la configuration fermée, la cale point vers l'intérieur de la gorge. L'écartement entre l'ergot 14 et la cale 25, dans la configuration fermée, est schématisé par une double flèche sur la figure 6B. Suite à l'introduction de la membrane 3 dans le support 1, lorsque le volet est disposé dans la configuration fermée, la membrane 3 occupe l'espace entre l'ergot 14 et la cale 25, de façon que la cale 25 appuie sur la membrane d'étanchéité 3. La membrane d'étanchéité est ainsi comprimée entre l'ergot 14 et la cale 25. Suite à l'insertion de la membrane d'étanchéité 3 dans le support 1, le volet 20 passe de la position ouverte à la position fermée. Ainsi, outre la fonction de maintien de la membrane d'étanchéité, par l'intermédiaire de la cale 25, le volet fait office de cache, de façon à masquer la jonction entre la membrane 3 et le support 1.

Les figures 7A à 7C représentent une variante du mode de réalisation décrit en lien avec les figures 6A à 6C. Selon cette variante, le volet 20 ne comporte pas d'excroissance 24, s'engageant contre l'ergot 14 lorsque le volet est dans la configuration fermée. Sur la figure 7A, on a représenté une insertion d'une membrane d'étanchéité 3 dans la gorge formée par le support 1, le volet étant ouvert. Sur la figure 7B, on a représenté une configuration selon laquelle le volet est refermé après l'insertion de la membrane. Cette dernière est maintenue en pression entre la cale 25 et l'ergot 14. De même que dans le mode de réalisation décrit en lien avec les figures 6A à 6C, le volet assure une fonction de maintien de la membrane et une fonction de masquage de la jonction entre la membrane et le support 1.

## Revendications

1. Support (1), destiné à être appliqué en dessus d'une bordure d'un bassin, et à maintenir une bordure d'une membrane d'étanchéité (3) du bassin, comportant :
- une paroi transversale (10) formant un fond, le fond étant configuré pour s'étendre verticalement lorsque le support est disposé sur la bordure du bassin ;
- une première paroi latérale (11), s'étendant à partir du fond, vers une première extrémité (21);
- une deuxième paroi latérale (12), opposée à la première paroi latérale (11), et s'étendant à partir du fond, vers une deuxième extrémité (22);
le support étant configuré de façon qu'une gorge s'étend entre le fond, la première paroi latérale et la deuxième paroi latérale ;
le support étant tel que la première paroi latérale ou la deuxième paroi latérale comporte un ergot (14), s'avançant vers la paroi latérale opposée, pour réduire une section transversale de la gorge, l'ergot étant destiné à retenir la membrane d'étanchéité à l'intérieur de la gorge ;
le support comporte un volet (20), le volet (20) étant **caractérisé en ce qu'**il étant configuré pour passer:
- d'une configuration fermée, selon laquelle le volet est relié à la première paroi latérale et à la deuxième paroi latérale, le volet s'étendant face au fond, pour fermer la gorge ;
- à une configuration ouverte, selon laquelle le volet est retiré de la première paroi et/ou de la deuxième paroi, de façon à ouvrir la gorge ;
de telle sorte que dans la configuration ouverte, la bordure de la membrane d'étanchéité peut être introduite dans la gorge, à travers l'ouverture résultant du retrait du volet.

2. Support selon la revendication 1, dans lequel dans la configuration fermée, le volet forme un opercule s'étendant de la première extrémité (21) jusqu'à la deuxième extrémité (22).

3. Support selon la revendication 2, dans lequel le volet comporte une face adhésive, disposée au contact de la première extrémité et de la deuxième extrémité, le support étant tel que le volet est configuré pour être retiré de la première extrémité et de la deuxième extrémité.

4. Support selon l'une quelconque des revendications précédentes, dans lequel le volet est relié à la première paroi latérale et/ou à la deuxième paroi latérale par une liaison pouvant être rompue par une pression exercée par un utilisateur.

5. Support selon la revendication 4, dans lequel, dans la configuration ouverte :
- le volet est relié à une paroi de maintien, choisie parmi la première paroi latérale ou la deuxième paroi latérale;
- le volet est libre en rotation autour de la paroi de maintien.

6. Support selon l'une quelconque des revendications précédentes, dans lequel le volet comporte une protubérance (24), la protubérance étant telle que dans la configuration fermée, la protubérance s'étend vers le fond, en s'appuyant sur la première ou la deuxième paroi latérale.

7. Support selon la revendication 6, dans lequel dans la configuration fermée, la protubérance (24) vient en appui sur l'ergot (14).

8. Support selon l'une quelconque des revendications précédentes, dans lequel le volet s'étend entre la première extrémité et la deuxième extrémité, le volet comportant une patte (23), s'étendant à partir d'une desdites extrémités, en s'éloignant de la gorge, la patte étant destinée à faciliter une préhension du volet ou une disposition du volet sur une paroi verticale (2) du bassin.

9. Support selon la revendication 8, dans lequel la patte (23) s'étend, à partir à partir de la première extrémité ou de la deuxième extrémité (22), perpendiculairement à la paroi latérale (12) délimitée par ladite extrémité.

10. Support selon l'une quelconque des revendications précédentes, comportant une portion d'appui (15) prolongeant la première ou la deuxième paroi latérale, de façon que le fond (10) est disposé entre la portion d'appui et l'extrémité (22) de ladite portion latérale.

11. Support selon l'une quelconque des revendications 1 à 9, comportant une portion d'appui s'étendant, à partir de la première ou de la deuxième paroi latérale, perpendiculairement à ladite paroi latérale.

12. Support selon l'une quelconque des revendications précédentes, comportant une cale (25), la cale étant telle que lorsque le volet est dans la configuration fermée, la cale s'étendant, à partir du volet, vers le fond (10), à une distance non nulle de l'ergot (14), la cale étant agencée pour caler la membrane à l'intérieur de la gorge après introduction de la membrane d'étanchéité (3) dans la gorge.

13. Procédé de disposition d'une membrane d'étanchéité (3) dans un bassin, le procédé comportant les étapes suivantes :
a) disposition d'un support (1) selon l'une quelconque des revendications précédentes, le long d'une paroi verticale (2) du bassin, le fond étant configuré pour s'étendre verticalement , de façon que la gorge (13) du support s'étende horizontalement;
b) manipulation du volet, de façon à passer de la configuration fermée à la configuration ouverte ;
c) suite aux étapes a) et b) introduction d'une bordure de la membrane d'étanchéité dans la gorge.

14. Procédé selon la revendication 13, dans lequel l'étape b) est mise en œuvre avant ou après l'étape a).

15. Procédé selon l'une quelconque des revendications 13 ou 14, dans lequel le support est un support selon la revendication 12, le procédé comportant :
d) suite à l'introduction de la bordure de la membrane d'étanchéité dans la gorge, manipulation du volet, de façon à passer de la configuration ouverte à la configuration fermée, la cale (25) appuyant sur la membrane d'étanchéité lorsque le volet est en configuration fermée.

## Patentansprüche

1. Träger (1), der dazu bestimmt ist, oberhalb eines Randes eines Beckens angebracht zu werden und einen Rand einer Abdichtungsmembran (3) des Beckens zu halten, umfassend:
- eine Querwand (10), die einen Boden bildet, wobei der Boden so konfiguriert ist, dass er sich vertikal erstreckt, wenn der Träger am Rand des Beckens angeordnet ist;
- eine erste Seitenwand (11), die sich vom Boden aus bis zu einem ersten Ende (21) erstreckt;
- eine zweite Seitenwand (12), die der ersten Seitenwand (11) gegenüberliegt und sich vom Boden aus bis zu einem zweiten Ende (22) erstreckt;
wobei der Träger so konfiguriert ist, dass sich eine Nut zwischen dem Boden, der ersten Seitenwand und der zweiten Seitenwand erstreckt;
wobei der Träger so beschaffen ist, dass die erste Seitenwand oder die zweite Seitenwand eine Nase (14) aufweist, die in Richtung der gegenüberliegenden Seitenwand vorsteht, um einen Querschnitt der Nut zu verringern, wobei die Nase dazu dient, die Abdichtungsmembran innerhalb der Nut zu halten;
wobei der Träger eine Klappe (20) umfasst, die so ausgestaltet ist, dass sie zwischen :
- einer geschlossenen Konfiguration, in der die Klappe mit der ersten Seitenwand und der zweiten Seitenwand verbunden ist und sich gegenüber dem Boden erstreckt, um die Nut zu verschließen;
- und einer offenen Konfiguration umgeschaltet werden kann, in der die Klappe von der ersten und/oder der zweiten Seitenwand entfernt ist, so dass die Nut geöffnet ist;
- so dass in der offenen Konfiguration der Rand der Abdichtungsmembran durch die Öffnung, die durch das Zurückziehen der Klappe entsteht, in die Nut eingeführt werden kann.

2. Träger nach Anspruch 1, wobei in der geschlossenen Konfiguration die Klappe einen Deckel bildet, der sich vom ersten Ende (21) bis zum zweiten Ende (22) erstreckt.

3. Träger nach Anspruch 2, bei dem die Klappe eine Klebeseite aufweist, die in Kontakt mit dem ersten Ende und dem zweiten Ende angeordnet ist, wobei der Träger so beschaffen ist, dass die Klappe so konfiguriert ist, dass sie vom ersten Ende und vom zweiten Ende entfernt werden kann.

4. Träger nach einem der vorhergehenden Ansprüche, bei dem die Klappe mit der ersten Seitenwand und/oder der zweiten Seitenwand durch eine Verbindung verbunden ist, die durch den Druck eines Benutzers zerbrochen werden kann.

5. Träger nach Anspruch 4, wobei in der offenen Konfiguration :
- die Klappe mit einer Haltewand verbunden ist, die aus der ersten Seitenwand oder der zweiten Seitenwand ausgewählt wird;
- die Klappe kann frei um die Haltewand gedreht werden.

6. Träger nach einem der vorhergehenden Ansprüche, bei dem die Klappe einen Vorsprung (24) aufweist, wobei der Vorsprung so beschaffen ist, dass sich der Vorsprung in der geschlossenen Konfiguration zum Boden hin erstreckt und dabei an der ersten oder zweiten Seitenwand anliegt.

7. Träger nach Anspruch 6, bei dem in der geschlossenen Konfiguration der Vorsprung (24) an der Nase (14) anliegt.

8. Träger nach einem der vorhergehenden Ansprüche, bei dem sich die Klappe zwischen dem ersten Ende und dem zweiten Ende erstreckt, wobei die Klappe eine Lasche (23) aufweist, die sich von einem der Enden ausgehend von der Kehle weg erstreckt, wobei die Lasche dazu bestimmt ist, ein Greifen der Klappe oder eine Anordnung der Klappe an einer vertikalen Wand (2) des Beckens zu erleichtern.

9. Träger nach Anspruch 8, wobei sich die Lasche (23) vom ersten Ende oder zweiten Ende (22) aus senkrecht zur Seitenwand (12) erstreckt, die von diesem Ende begrenzt wird.

10. Träger nach einem der vorhergehenden Ansprüche, mit einem Stützabschnitt (15), der die erste oder zweite Seitenwand verlängert, so dass der Boden (10) zwischen dem Stützabschnitt und dem Ende (22) des Seitenabschnitts angeordnet ist.

11. Träger nach einem der Ansprüche 1 bis 9 mit einem Stützabschnitt, der sich von der ersten oder zweiten Seitenwand aus senkrecht zu dieser Seitenwand erstreckt.

12. Träger nach einem der vorhergehenden Ansprüche, mit einem Keil (25), wobei der Keil so beschaffen ist, dass, wenn sich die Klappe in der geschlossenen Konfiguration befindet, der Keil sich von der Klappe aus in Richtung des Bodens (10) in einem Abstand ungleich Null von der Nase (14) erstreckt, wobei der Keil so angeordnet ist, dass er die Abdichtungsmembran im Inneren der Nut verkeilt, nachdem die Abdichtungsmembran (3) in die Nut eingeführt worden ist.

13. Verfahren zum Anordnen einerAbdichtungsmembran (3) in einem Becken, wobei das Verfahren die folgenden Schritte umfasst:
a) Anordnung eines Trägers (1) nach einem der vorhergehenden Ansprüche entlang einer vertikalen Wand (2) des Beckens, wobei der Boden so gestaltet ist, dass er sich vertikal erstreckt , so dass die Nut (13) der Trägers sich horizontal erstreckt;
b) Manipulation der Klappe, um von der geschlossenen Konfiguration in die offene Konfiguration zu wechseln ;
c) im Anschluss an die Schritte a) und b) Einführen eines Randes der Abichtungsmembran in die Rille.

14. Verfahren nach Anspruch 13, wobei Schritt b) vor oder nach Schritt a) durchgeführt wird.

15. Verfahren nach einem der Ansprüche 13 oder 14, wobei der Träger ein Träger nach Anspruch 12 ist, wobei das Verfahren umfasst :
d) nach dem Einführen des Randes der Abdchtungsmembran in die Nut Manipulation der Klappe, um von der offenen in die geschlossene Konfiguration zu wechseln, wobei der Keil (25) auf die Abdichtungsmembran drückt, wenn sich die Klappe in der geschlossenen Konfiguration befindet.

## Claims

1. Support (1), intended to be applied above the edge of a pool, and to hold an edge of a waterproofing membrane (3) of the pool, comprising :
- a transverse wall (10) forming a base, the base being configured to extend vertically when the support is positioned on the edge of the pool;
- a first side wall (11) extending from the base to a first end (21);
- a second side wall (12), opposite the first side wall (11), and extending from the base to a second end (22);
the support being configured so that a groove extends between the base, the first side wall and the second side wall;
the support being such that the first side wall or the second side wall comprises a lug (14), projecting towards the opposite side wall, to reduce a cross-section of the groove, the lug being intended to retain the waterproofing membrane inside the groove;
the support comprising a flap (20), the flap being **characterized in that** it is configured to pass :
- a closed configuration, according to which the flap is connected to the first side wall and to the second side wall, the flap extending opposite the bottom, to close the groove;
- to an open configuration, in which the flap is removed from the first wall and/or the second wall so as to open the groove;
so that in the open configuration, the edge of the waterproofing membrane can be introduced into the groove through the opening resulting from the removal of the flap.

2. Support as claimed in claim 1, wherein in the closed configuration the flap forms a cover extending from the first end (21) to the second end (22).

3. Support as claimed in claim 2, wherein the flap comprises an adhesive face, disposed in contact with the first end and the second end, the carrier being such that the flap is configured to be removed from the first end and the second end.

4. Support according to any one of the preceding claims, in which the flap is connected to the first side wall and/or the second side wall by a connection that can be broken by pressure exerted by a user.

5. Support according to claim 4, in which, in the open configuration :
- the flap is connected to a retaining wall, chosen from the first side wall or the second side wall;
- the flap is rotatable around the retaining wall.

6. Support according to any one of the preceding claims, in which the flap comprises a protrusion (24), the protrusion being such that, in the closed configuration, the protrusion extends towards the base, resting on the first or second side wall.

7. Support as claimed in claim 6, wherein in the closed configuration, the p protrusion (24) rests on the lug (14).

8. Support according to any one of the preceding claims, in which the flap extends between the first end and the second end, the flap comprising a tab (23) extending from one of said ends, away from the groove, the tab being intended to facilitate gripping the flap or arranging the flap on a vertical wall (2) of the pool.

9. Support according to claim 8, in which the tab (23) extends, starting from the first end or the second end (22), perpendicular to the side wall (12) defined by said end.

10. Support according to any one of the preceding claims, comprising a support portion (15) extending the first or second side wall, so that the base (10) is disposed between the support portion and the end (22) of said side portion.

11. Support according to any one of claims 1 to 9, comprising a support portion extending, from the first or second side wall, perpendicularly to said side wall.

12. Support according to any one of the preceding claims, comprising a shim (25), the shim being such that when the flap is in the closed configuration, the shim extends, from the flap, towards the base (10), at a non-zero distance from the lug (14), the shim being arranged to wedge the membrane inside the groove after introduction of the waterproofing membrane (3) into the groove.

13. A method of arranging a waterproofing membrane (3) in a pool, the method comprising the following steps:
a) arranging a support (1) according to any one of the preceding claims, along a vertical wall (2) of the pool, the base being configured to extend vertically, so that the groove (13) of the support extends horizontally;
b) moving the flap from the closed configuration to the open configuration;
c) following steps a) and b) inserting an edge of the waterproofing membrane into the groove.

14. Method according to claim 13, wherein step b) is carried out before or after step a).

15. Method according to any one of claims 13 or 14, wherein the support is a support according to claim 12, the method comprising:
d) following introduction of the edge of the waterproofing membrane into the groove, manipulating the flap, so as to pass from the open configuration to the closed configuration, the shim (25) pressing on the waterproofing membrane.
